# EUROPÄISCHE PATENTSCHRIFT

(11) **EP 0 305 892 B1**
(45) Veröffentlichungstag und Bekanntmachung des Hinweises auf die Patenterteilung: **18.10.1995**
(21) Anmeldenummer: 88113838.2
(22) Anmeldetag: 25.08.1988
(51) Int. Cl.: A47G 1/06, A47G 1/14, A47G 1/12

(54) **Multifunktionales Rahmenelement**
Multipurpose framing element
Elément d'encadrement multifonctionnel

(30) Priorität: 29.08.1987 DE 3728967; 24.09.1987 DE 8712860 U
(43) Veröffentlichungstag der Anmeldung: 08.03.1989
(73) Patentinhaber: Gärtner, Ernst, CH-4001 Basel (CH)
(72) Erfinder: Gärtner, Ernst, CH-4001 Basel (CH)
(74) Vertreter: Ott, Elmar, Dipl.-Ing.

(56) Entgegenhaltungen:
- EP-A- 0 082 128
- DE-A- 2 457 759
- DE-A- 2 831 910
- DE-A- 3 142 072
- DE-A- 3 313 758
- GB-A- 1 562 320
- US-A- 2 609 485
- US-A- 3 960 197
- US-A- 4 475 296
- US-A- 4 557 457

## Beschreibung

Die Erfindung betrifft ein Rahmenelement gemäß dem Oberbegriff des Hauptanspruchs.

Aus der EP-A-082128 ist ein dem Oberbegriff entsprechendes Rahmenelement bekannt. Das Sockelteil weist einen U- oder W-förmigen Querschnitt auf. Auf diesem liegt das Tragelement auf, das mittels einer einen W-förmigen Querschnitt aufweisenden Halteleiste an dem Sockel fixiert wird. Dazu drückt der mittlere Schenkel der Halteleiste gegen das Tragelement, wobei gleichzeitig der mittlere Schenkel mittels eines Schnappverschlusses an dem inneren Schenkel des Sockels verspannt ist. Die Halteleiste dient als Verzierung und ragt deshalb und auch aus Befestigungsgründen, weit in den Innenbereich des Rahmenelements, in dem sich die Ausstellungsstücke befinden, hinein. Darüber hinaus erfolgt die Verrastung nicht unter Federspannung, so daß nur ein geringer Anpreßdruck gegenüber dem Tragelement entsteht. Hinsichtlich der Variationsbreite der verschiedenen Tragelemente ist diese Ausgestaltung sehr begrenzt. Außerdem scheint es unmöglich, den einmal zusammengesteckten Rahmen wieder zu öffnen, ohne die Profile zu beschädigen.

Aus der US-A-3 960 197 ist eine andere Befestigungstechnik bekannt, die sich auf die Montage eines Gitternetzes beschränkt. Dort wird mittels einer einen Hohlraum umschließenden Halteleiste das Gitternetz auf einem Sockel fixiert, wobei ein, durch den Randbereich des Siebes hindurchgreifender, vom Sockel hochstehender Rastzapfen in den Hohlraum der Halteleiste eingreift und mit dieser verrastet.

Die bekannten Rahmenelemente sind nicht für unterschiedliche Anwendungsgebiete einsetzbar und besitzen keine multifunktionale Verwendbarkeit. Um Kunstobjekte, Münzen oder dgl. in angemessener Form präsentieren zu können, sind je nach Anwendungsgebiet völlig unterschiedliche Rahmenkonstruktionen erforderlich.

Der Erfindung liegt die Aufgabe zugrunde, ein multifunktionales Rahmenelement zu schaffen, mit dem Kunstobjekte oder dergleichchen präsentierbar sind, wobei keine Befestigungsschrauben oder dergleichen sichtbar sein sollen.

Die Lösung dieser Aufgabe wird durch ein Rahmenelement mit den im Hauptanspruch angegebenen Merkmalen erhalten. Eine oben am Sockel umlaufende Halteleiste klemmt den Bildträger, der vorzugsweise als Doppelglasscheibe ausgebildet ist, an der Oberseite des Sockels fest. Hierzu besitzt die Halteleiste ein bestimmtes Profil, welches an im Sockel verdeckt angeordneten Rastelementen einrastet. Die Rastelemente sind vorzugsweise als federnde Metallbügel oder Kunststoffelemente ausgebildet, die Rastnasen aufweisen, welche jeweils am Profil der Halteleiste angreifen. Beim Aufsetzen der Halteleiste rastet diese an den Rastelementen ein und hält dadurch den Bildträger bzw. ein sonstiges Objekt an der Oberfläche des Sockels in einer definierten Position fest, ohne daß bei der Montage besondere Werkzeuge erforderlich sind.

Weitere Merkmale gemäß der Erfindung sind in den Unteransprüchen dargestellt.

Die Rastelemente können in regelmäßigen Abständen angeordnet sein, um eine gleichmäßige Verbindung zwischen Sockel und Halteleiste zu gewährleisten. Weiterhin kann die umlaufende Halteleiste an den Rahmenecken auf Gehrung geschnitten sein, wobei die Halteleiste als langgestrecktes, dünnwandiges Metall oder Kunststoffprofil jeweils auf die gewünschte Länge abgelängt ist. Der Sockel kann aus massivem Holz, aus Metall oder Kunststoffprofil gefertigt sein und in gewissen Abständen Hohlräume besitzen, in denen die Rastelemente angeordnet sind.

Eine besonders vorteilhafte Weiterbildung der Erfindung verwendet ein Rahmenelement, welches aus einem oberen Halteteil und einem Sockelteil als Doppelrahmen konstruiert ist. Der Sockelrahmen besteht aus Metall oder Kunststoff und sitzt entweder direkt auf dem hinteren Tragelement, welches eine Glasscheibe oder Preßspanplatte sein kann, auf, oder liegt auf einem als U-Profil ausgeformten Zwischenstück auf, so daß beispielsweise verschiedene Passpartoutstärken zwischen den Tragelementen aufgenommen werden können. Da die Rastelemente aufgrund ihrer Elastizität unterschiedliche Passpartoutstärken zulassen kann in Verbindung mit einem als asymmetrisches U-Profil ausgebildeten Distanzelement ein breiter Bereich unterschiedlicher Passpartoutstärken im Rahmenelement aufgenommen werden.

Zwischen Halteteil und Sockelteil können große Distanzelement angeordnet sein, die den Abstand zweier übereinander angeordneten Glasplatten oder dergleichen Tragelemente definieren. Dadurch entsteht ein Zwischenraum zwischen den Tragelementen, in den größere Objekte, z.B. Uhrwerke, elektrische Schaltungen, Kunstgegenstände, einsetzbar sind. Ein derart ausgebildetes Rahmenelement kann auch als Setzkasten ausgebildet sein.

Am als umlaufenden Rahmen ausgebildeten Rahmenelement kann rückseitig eine verspiegelte Wand vorgesehen sein, die durch einfache Verschraubung oder durch Klemmen an den Rastelementen des Rahmenelements befestigt ist. Im Abstand von der verspiegelten Rückwand können doppelwandige Tragelemente Verwendung finden, zwischen denen beispielsweise Münzen positioniert sind. Auf diese Weise ist es möglich Münzen so zu präsentieren, daß von vorne die eine Seite der Münzen sichtbar ist, während in der verspiegelten Rückwand die andere Seite der Münze erscheint.

Um eine gegen versehentliches Lösen gesicherte Befestigung an einer Wand zu erhalten, kann am Rahmenelement ein zentrales Schloß vorgesehen sein, welches im Sockel des Rahmenelements verlaufende Schieber längsverschiebt, wobei an den Schiebern vorgesehene Langlöcher oder andere Aussparungen im Bereich der Befestigungsschrauben in eine Schließstellung oder in eine Öffnungsstellung verbringbar sind. Die Schieber können schmale Metall- oder Kunststoffleisten sein, die vom Betätigungshebel eines Schlosses in an sich bekannter Weise längsverschiebbar sind. In den Rahmenecken kann die Längsbewegung von einem Schieber auf den um 90^{o} versetzt angeordneten angrenzenden Schieber umgelenkt werden, so daß sämtliche über den gesamten Rahmen verteilt angeordneten Befestigungsschrauben mittels eines einzigen Schlosses gesichert werden können. Die Schließfunktion kann dabei auch sicherstellen, daß der Rahmen fest mit der Wand verbunden ist, wobei die Möglichkeit besteht, daß beim Öffnen und Abheben des Rahmens die Rückwand mit den auf ihr befestigten Regalfächern an der Wand verbleibt. Dies bietet besonders für Vitrinen den Vorteil, beide Funktionen der Abdeckung entsprechend einer Türfunktion und der Wandbefestigung entsprechend der üblichen Verschraubung der Rückwand oder einer auf ihr aufsitzenden Verstärkung mit der Wand in einer einzigen Mechanik zu realisieren.

Das Rahmenelement kann problemlos mit einer Niederspannungsbeleuchtung versehen werden, wobei ein metallisches Rahmenteil oder die metallische Halteleiste einen der beiden erforderlichen Stromleiter bildet. Die Stromzufuhr zur Beleuchtungseinrichtung wird dadurch besonders einfach.

Das Rahmenelement kann weiterhin mit einem in Längsrichtung verlaufenden, abdeckbaren Rahmenkanal versehen sein, in den elektrische Bauteile oder andere Bauelemente verdeckt einsetzbar sind. Das Rahmenelement bildet somit ein langgestrecktes bzw. um ein Objekt umlaufendes Gehäuse für die Aufnahme unterschiedlicher Einrichtungen.

Das Rahmenelement kann auch als tragendes Element für Möbelteile Verwendung finden, wobei an den Rastelementen Einsätze, wie Kleinregal, Haken, Anschläge oder dergleichen, anbringbar sind. Das Rahmenelement kann somit insbesondere den Türrahmen von Küchenmöbeln oder Büromöbeln bilden.

Eine weitere Verwendung des Rahmenelements besteht darin, daß ein umlaufendes Rahmenelement oder ein Doppelrahmen den äußeren Rahmen einer Vitrine bildet. Der Doppelrahmen kann mittels Zwischenstücken im Abstand gehalten werden, wodurch eine variable Tiefe für Vitrinen realisierbar ist.

Das Rahmenelement kann aus einem inneren und einem äußeren umlaufenden Rahmen bestehen, wobei im inneren Rahmen insbesondere ein Ölgemälde gehalten werden kann. Der Keilrahmen wird dabei von einem Metall- oder Kunststoff-Halterahmen aufgenommen und auf eine Glas- oder Preßspanplatte gedrückt, während eine rückseitige Verbindungsplatte im Abstand vom Ölgemälde verläuft und den inneren Rahmen mit dem äußeren Rahmen verbindet.

Die Erfindung wird nachfolgend anhand der Zeichnungen näher erläutert. Es zeigen:
Figur 1 eine Teilansicht eines erfindungsgemäßen Rahmenelements,
Figur 2 den Querschnitt des in Figur 1 dargestellten Rahmenelements im Bereich eines Rastelements,
Figur 3 das Rastelement,
Figur 4 eine andere Ausführungsform des Rastelements,
Figur 5 das in Figur 4 verwendete Rastelement in der Mitte geschnitten,
Figur 6 bis Figur 8 ein Rahmenelement, bestehend aus einem Halteteil und einem Sockelteil mit einem Rastelement gemäß Figur 3,
Figur 9 eine perspektivische Ansicht eines Rahmenelements mit Distanzelement zwischen waagerechten Tragelementen,
Figur 10 ein Ausführungsbeispiel mit verspiegelter Rückwand,
Figur 11 ein Ausführungsbeispiel mit einer Zwischenscheibe aus Glas,
Figur 12 und Figur 13 die Anordnung eines Rahmenschlosses in unterschiedlichen Ansichten,
Figur 14 bis Figur 16 ein Ausführungsbeispiel mit Niedervolt-Halogenbeleuchtung,
Figur 17 die Position der Halogenlampen in einem abgewinkelten Rahmenteil,
Figur 18 ein Ausführungsbeispiel mit Rahmenkanal,
Figur 19 bis Figur 22 die Verwendung des erfindungsgemäßen Rahmenteils bei Möbeln,
Figur 23 ein Doppelrahmen aus zwei rückseitig miteinander verbundenen Rahmenteilen für eine Vitrine,
Figur 24 bis Figur 29 die Verwendung des Rahmenelements für unterschiedlich befestigte Vitrinen und zugehörige Befestigungseinrichtungen,
Figur 30 und Figur 31 ein Ausführungsbeispiel eines stark verbreiterten Doppelrahmens für eine breite Vitrine,
Figur 32 die Anbringung des Rahmenelements über ein Zwischenstück an einer Wand,
Figur 33 ein Rahmenelement, welches an einer Wand befestigt ist, wobei die Rückwand beim Abheben des Rahmens an der Wand verbleibt,
Figur 34 die Draufsicht auf die an der Wand befestigte Rückwand mit einem Aufnahmesteg für Kleinteile,
Figur 35 und Figur 36 den Querschnitt und die Draufsicht auf ein Rahmenelement mit einem äußeren und einem inneren Rahmen.

Das in Figur 1 dargestellte Rahmenelement besteht aus einem in etwa trapezförmigen Sockel 1 und einer Halteleiste 2, die zwei übereinander angeordnete Glasscheiben 3, 4 auf der Oberseite des Sockels 1 fixiert. Zwischen den Glasscheiben 3, 4 ist ein Bild 5 eingelegt, wodurch eine Positionierung des Bildes 5 in deutlichem Abstand von der Wand erreicht wird.

Durch diese spezielle Positionierung wird ein besonders repräsentativer Gesamteindruck erhalten. Es kann aber auch anstelle der unteren Glasscheibe 4 ein Spiegel verwendet werden, auf den ein Bild, eine Schrift oder dergleichen aufgebracht ist. Als Objektrahmen können auch zwei oder mehrere Glas- bzw. Kunststoffscheiben Verwendung finden.

In Figur 2 ist ein Querschnitt im Bereich des Rastelements 6 dargestellt, dessen Funktion anhand der beiden Figuren 1 und 2 nachfolgend näher erläutert wird.

Das Rastelement 6 besitzt einen Befestigungssteg 7 mit Befestigungslöchern 8, von dem in der Mitte senkrecht eine Rastlasche 9 absteht, die mit einer Rastnase 10 am Profil der Halteleiste 2 einrastet. Im Bereich der beiden Enden des Befestigungssteges 7, der die Grundfläche des Rastelements 6 bildet, sind in Form zweier Stützlager 11 senkrecht abstehende Stege ausgebildet, die insbesondere in Figur 3 deutlich sichtbar sind. Das Rastelement stützt sich mit den Stützlagern 11 am Sockel 1 ab und verspannt so über die Rastlasche 9 die Halteleiste 2 mit dem Sockel 1. Da das Rastelement im Bereich der Rastnase 10 und auch im Bereich seiner Befestigungsfläche 7 eine gewisse Elastizität besitzt, wird die Halteleiste mit ihrem Vorsprung 12 von oben auf die Glasscheibe 3 gedrückt, wodurch beide Glasscheiben 3, 4 fest mit dem Rahmenelement verspannt werden.

In Figur 4 ist ein anderes Ausführungsbeispiel eines Rastelements 13 angegeben, welches ein metallisches Federelement bildet. Das Rastelement 6 ist dagegen vorzugsweise aus Kunststoff gefertigt.

Figur 5 zeigt das in der Mitte geschnittene Rastelement 13 in perspektivischer Darstellung. Auch an diesem Rastelement 13 ist eine Rastnase 10 ausgebildet, die am Profil einer Halteleiste 2a angreift und damit ebenfalls die Glasscheiben 3, 4 am Sockel 1 festklemmt.

Die Rastelemente 6, 13 sind in Aussparungen 14, 15 am Sockel 1 eingesetzt.

Bei dem Rastelement 13 wirkt eine umgebogene Stützlasche 16 als Stützelement, mit der sich das Rastelement 13 am Sockel 1 abstützt.

Bei dem Ausführungsbeispiel gemäß Figur 6 bis Figur 8 ist das Rahmenteil im wesentlichen aus einem zweiteiligen Sockel 1a, 1b gefertigt, wobei die Halteleiste 1b mit dem Sockelteil 1a über das Rastelement 6 verspannt ist. Zwischen Sockelteil 1a und der Rückseite der Glasplatte 4 ist in Figur 6 und Figur 7 ein U-förmiges Distanzelement 25 eingesetzt, welches je nach Position zwei Abstände zwischen Glasplatte 4 und Sockelteil 1a definiert. Wird das eingeschobene Distanzelement 25 vollständig weggelassen, so ergibt sich die Ausführung gemäß Figur 8, die ein besonders starkes Passepartout 26 zwischen den Glasplatten 3, 4 aufnehmen kann. Die Glasplatten 3, 4 tragen das zwischen ihnen gelagerte Bild und Passepartout 26, weshalb die Glasplatten 3, 4 auch als Tragelemente bezeichnet werden können.

In Figur 9 sind Glasplatten bzw. Tragelemente 27, 28 mittels eines zwischen den Tragelementen 27, 28 angeordneten Distanzelements 29 auf Abstand gehalten. Dadurch entsteht ein Zwischenraum in den Kunstgegenstände oder sonstige gegenständliche Objekte 30 eingebracht werden können.

In Figur 10 sind zwischen zwei Glasplatten 3, 4 in Öffnungen einer durchsichtigen Zwischenplatte 32 Münzen gelagert, von denen in der Zeichnung eine Münze 33 dargestellt ist. Im Bereich der Rückseite des Rahmenelements verläuft eine verspiegelte Platte 34, so daß der Betrachter von oben die eine Seite der Münze 33 und in der Hinterspiegelung 35 die andere Seite der Münze 33 betrachten kann. Die verspiegelte Platte 34 ist mit Befestigungselement 36 an der Rückseite des Sockels 1 und an dem Rastelement 6 festgeklemmt.

Eine weitere Anwendung des erfindungsgemäßen Rahmenelements besteht darin, daß gemäß Figur 11 eine Zwischenscheibe 37 vorgesehen wird, auf der ein zu präsentierendes Objekt 38 positioniert ist. Auf diese Weise erhält man durch Verwendung von Glasscheiben 3, 4 eine optisch "schwebende" Anordnung für das Objekt 38, was hier z.B. einen Facettenspiegel darstellt.

In Figur 12 und Figur 13 ist die Seitenansicht und die Draufsicht auf den Mechanismus eines Rahmenschlosses angegeben. Das hier nicht dargestellte an sich bekannte Rahmenschloß betätigt mit einem Riegel bei Drehung des Schließzylinders einen der dargestellten Schieber 39, 40 in Längsrichtung, wobei die Längsverschiebung beispielsweise des Schiebers 39 in Pfeilrichtung 41 über eine Steuerscheibe 42 auf den Schieber 40 übertragen wird. Die Steuerscheibe 42 besitzt Zapfen 43, 44, die in Langlöcher 45, 46 an den Schiebern 39, 40 eingreifen.

In der dargestellten Position befindet sind der Schieber 40 in der verriegelten Stellung, d.h. die Befestigungschraube 47 kann mit ihrem Schraubenkopf nicht durch die verbreiterte Öffnung 48 des Rastelements 6 durch Anheben des Rahmenelements hindurchgeführt werden. Erst wenn das Langloch 49 aus der dargestellten Stellung in eine untere Stellung durch Betätigung des Schiebers 40 in Pfeilrichtung 41a verschoben wird, kann das Rahmenelement von der Befestigungschraube 47 abgenommen werden.

In den Figuren 14 bis 16 ist die Anbringung einer Niedervoltbeleuchtung am Rahmenelement angegeben. Eine Halogenlampe 50 wird unter Verwendung metallischer Rahmenteile mit der erforderlichen Betriebsspannung versorgt. Die elektrischen Anschlußleitungen 51, 52 liegen vorzugsweise an einer Spannungsquelle mit einer Betriebsspannung von 12 Volt an, weshalb die Halteleiste 2 als elektrischer Leiter Verwendung finden kann. Die Halteleiste 2 kann dennoch gefahrlos von Personen berührt werden. Der Fassungshalter 50a, welcher die Fassung 50b trägt, bildet eine elektrische Zuleitung und ist an der Halteleiste durch einfaches Einstecken befestigt und zwischen Halteleiste und Sockel verspannt.

In Figur 17 ist die Position von Niedervolt-Halogenlampen 50 in einem abgewinkelten Rahmenelement angedeutet, wobei die Fassungshalter in gleicher Weise durch die Rastelemente verspannt werden.

Bei dem in Figur 18 dargestellten Ausführungsbeispiel besitzt das Rahmenelement einen Rahmenkanal 55, in den elektrische Bauteile 56 eingesetzt sind. Die elektrischen Bauteile 56 können beispielweise zur Stromversorgung der Niedervolt-Beleuchtung dienen. An der sichtbaren Seite des Rahmenkanals 55 ist dieser mit einer Frontplatte 57 abgedeckt.

Figur 19 zeigt das Rahmenelement als Türrahmen 58 für eine Türe 59 eines Möbelstücks, wobei an der Rückseite der Türe 59 ein Gestell 60 an den Rastelementen 6 des Rahmenelements 58 befestigt ist. In Figur 20 ist das in Figur 23 dargestellte Möbelteil in geschlossener Form dargestellt, wobei die Türfläche 61 von einer oder mehreren am Rahmenelement 58 eingespannten Platten gebildet wird.

Figur 21 und Figur 22 zeigen weitere Anwendungsmöglichkeiten des Rahmenelements bei Möbeln.

In Figur 23 ist das obere Rahmenteil einer Vitrine dargestellt, welches von zwei an ihren Grundflächen miteinander verschraubten Rahmenelementen 62, 63 gebildet ist. Die Verschraubung 64 erfolgt durch die Befestigungslöcher der Rastelemente 6. Zu beiden Seiten befinden sich Doppelglasscheiben 3, 4, während in der Mitte eine Trennwand 65 verlaufen kann. Eine derart aufgebaute Vitrine kann in unterschiedlicher Weise in Verbindung mit einem Bodenstativ 66 gemäß Figur 24 oder entsprechend den in Figur 25, 27 und 28 dargestellten Ausführungsformen aufgestellt sein. In Figur 25 handelt es sich um eine an einer Decke abgehängte Vitrine 67, während die Vitrine gemäß Figur 27 an einer Wand oder einem Rohrgestell befestigt ist. In Figur 28 ist die Vitrine 67 als Tischstativ ausgebildet.

In Figur 26 und 29 sind zwei Ausführungen von Aufhängevorrichtungen angegeben, die über die Befestigungsschrauben 68 mit dem Rastelement in Verbindung stehen. In Figur 26 handelt es sich um eine Lasche 69, während in Figur 29 ein Winkel 70 mit angeformtem seitlichen Befestigungselement 71 vorgesehen ist. Das Befestigungselement 71 kann dabei ein Scharnierelement sein.

Eine verbreiterte Ausführung einer Vitrine 72, wie sie in Figur 31 ersichtlich ist, wird durch Verwendung eines Zwischenstücks 73 erhalten, welches an seinen Enden Rahmenelemente 62, 63 verbindet, wie dies in Figur 30 dargestellt ist. In Figur 32 ist ein Rahmenelement 62 über ein Befestigungsstück 74 an einer Wand 75 angeschraubt.

Weitere Ausführungsformen zeigen Figur 33 und Figur 34.

Figur 35 zeigt im Querschnitt ein Rahmenelement, welches aus einem inneren Rahmen 76 und einem äußeren Rahmen 77 besteht. Am inneren Rahmen 76 wird mittels eines Rastelements 6 eine Halteleiste 2 von oben gegen ein Ölgemälde 78 gedrückt, welches mit seiner Rückseite auf einem Keilrahmen 79 aufliegt. Eine die beiden Rahmen 76, 77 verbindende Verbindungsplatte 80 verläuft rückseitig und ist am äußeren Rahmen 77 mit ihrem Rand eingespannt. Hierzu wird ebenfalls ein Rastelement 6 in Verbindung mit einer Halteleiste 2 verwendet. Zwischen der Halteleiste 2 und dem Rand der Verbindungsplatte 80 befindet sich zur Übertragung der Spannkraft ein Distanzelement 81.

In Figur 36 ist die Draufsicht der Anordnung gemäß Figur 35 angegeben.

## Patentansprüche

1. Multifunktionales Rahmenelement mit einem Sockel (1, 1a) als Auflage von Tragelementen (3, 4) und einer Halteleiste (2, 2a, 1b) mit einer Haltefläche oberhalb des Sockels (1, 1a) und den Tragelementen (3, 4) zum Anpressen der Tragelemente (3, 4) gegen den Sockel (1, 1a), wobei die Halteleiste (2, 2a, 1b) ein sich im wesentlichen senkrecht von der Haltefläche nach unten wegerstreckendes Rastteil aufweist, das seitlich an den Stirnflächen der Tragelemente (3, 4) vorbei in federnde Rastelemente (6, 13) lösbar eingreift, die durch Eindrücken mit der Halteleiste (2, 2a, 1b) verrasten und dadurch die Tragelemente (3, 4) zwischen Halteleiste (2, 2a, 1b) und Sockel (1, 1a) verspannen, **dadurch gekennzeichnet**,
daß im Sockel (1, 1a) eine Aussparung (14, 15) angeordnet ist,
die federnden Rastelemente (6, 13) mindestens eine Rastleiste (9) mit einer Rastnase (10) und Stützlagerelemente (11, 16) aufweisen und
die Rastelemente (6, 13) in der Aussparung (14, 15), sich über die Stützlagerelemente (11, 16) gegen den Sockel (1, 1a) abstützend, angeordnet sind und damit über die Rastlasche (9) die Halteleiste (2, 2a, 1b) mit dem Sockel (1, 1a) verspannen.

2. Rahmenelement nach Anspruch 1, **dadurch gekennzeichnet**, daß zwischen Halteleiste (1b) und Sockel (1a) unter Verwendung eines U-förmigen Distanzelements (25) zu haltende Bilder, Passepartouts oder dergleichen Objekte unterschiedlicher Dicke einspannbar sind.

3. Rahmenelement nach Anspruch 2, **dadurch gekennzeichnet**, daß zwischen der Halteleiste (2) und dem Sockel (1) Distanzelemente (29) angebracht sind, die die übereinander angeordneten, als Glasplatten oder dergleichen ausgebildeten Tragelemente (27, 28) im Abstand halten.

4. Rahmenelement nach einem der vorhergehenden Ansprüche, **dadurch gekennzeichnet**, daß das Rahmenelement einen umlaufenden Rahmen bildet, an dem eine verspiegelte Rückwand (34) über Befestigungselemente (36), die in die Rastelemente (6, 13) eingreifen, befestigt ist.

5. Rahmenelement nach einem der vorhergehenden Ansprüche, **dadurch gekennzeichnet**, daß die Rastelemente (6) Befestigungslöcher (8) aufweisen, durch die Befestigungsschrauben zur Anbringung des Rahmenteils an einer Wand oder dergleichen hindurchgreifen, und daß über ein am Rahmen angebrachtes Schloß im Sockel (1) verlaufende Schieber (39, 40) längsverschiebbar sind, die im Bereich der Schraubenköpfe der Befestigungsschrauben (47) Aussparungen (49) haben, welche je nach Stellung das Rahmenelement mit der Befestigungsschraube verriegeln oder zum Auf- oder Abhängen freigeben.

6. Rahmenelement nach einem der vorhergehenden Ansprüche, **dadurch gekennzeichnet**, daß das Rahmenelement eine Niederspannungsbeleuchtung (50) hat, für die ein metallisches Rahmenteil oder die metallische Halteleiste (2) einen der beiden erforderlichen Stromleiter bildet, und daß ein Fassungshalter (50a), in welchem eine Fassung (50b) aufgenommen ist, an der Halteleiste (2) eingesteckt und über die Rastelemente (6, 13) dem Sockel (1) verspannt ist.

7. Rahmenelement nach einem der vorhergehenden Ansprüche, **dadurch gekennzeichnet**, daß ein in Längsrichtung des Rahmenelements verlaufender Rahmenkanal (55) vorgesehen ist, in den mechanische und/oder elektrische Bauelemente (56) einsetzbar sind und der nach außen durch eine Frontplatte (57) abgedeckt ist.

8. Rahmenelement nach einem der vorhergehenden Ansprüche, **dadurch gekennzeichnet**, daß das Rahmenelement den Rahmen (58) für ein Möbelteil (59) bildet, wobei an den Rastelementen (6) Einsätze (60) befestigbar sind.

9. Rahmenelement nach einem der Ansprüche 1 bis 7, **dadurch gekennzeichnet**, daß das Rahmenelement Teil einer Vitrine (67) bildet, wobei ein umlaufendes Rahmenelement (62) oder zwei an ihren Rückseiten miteinander verbundene Rahmenelemente (62, 63) den Vitrinenrahmen bilden.

10. Rahmenelement nach Anspruch 9, **dadurch gekennzeichnet**, daß die beiden rückseitig einander zugewandten Rahmenelemente (62, 63) über ein Zwischenstück (73) miteinander verbunden sind.

11. Rahmenelement nach einem der Ansprüche 1 bis 7, **dadurch gekennzeichnet**, daß das Rahmenelement aus einem inneren und äußeren umlaufenden Rahmen (76; 77) besteht, wobei der äußere Rahmen (77) einen Basisrahmen und der innere Rahmen (76) einen Halterahmen zum Halten eines Gemäldes (78) oder dergleichen bildet, und daß beide Rahmen (76, 77) über ein rückseitige Verbindungsplatte (80) miteinander verbunden sind.

## Claims

1. Multifunctional frame element with a base (1, 1a) as a support for carrying elements (3, 4) and a retaining strip (2, 2a, 1b) having a retaining face above the base (1, 1a) and the carrier elements (3, 4) for pressing the latter against the base (1, 1a), the retaining strip (2, 2a, 1b) having a locking part extending substantially perpendicularly downwards from the retaining face and laterally and detachably engages past the front faces of the carrying elements (3, 4) into resilient locking elements (6, 13), which lock by pressing in with the retaining strip (2, 2a, 1b) and consequently brace the carrying elements (3, 4) between the retaining strip (2, 2a, 1b) and the base (1, 1a), characterized in that in the base (1, 1a) is provided a recess (14, 15), the resilient locking elements (6, 13) have at least one locking clip (9) with a locking nose (10) and support bearing elements (11, 16) and the locking elements (6, 13) are arranged in the recess (14, 15) supported by means of the support bearing elements (11, 16) against the base (1, 1a) and consequently by means of the locking clip (9) brace the retaining strip (2, 2a, 1b) with the base (1, 1a).

2. Frame element according to claim 1, characterized in that between the retaining strip (1b) and the base (1a) can be fixed pictures, mounts or similar objects to be retained using a U-shaped spacing element (25).

3. Frame element according to claim 2, characterized in that between the retaining strip (2) and the base (1) are fitted spacing elements (29), which maintain the spacing of the superimposed carrying elements (27, 28) constructed as glass plates or the like.

4. Frame element according to one of the preceding claims, characterized in that the frame element forms an all-round frame to which is fixed a reflecting rear wall (34) by means of fastening elements (36) engaging in the locking elements (6, 13).

5. Frame element according to one of the preceding claims, characterized in that the locking elements (6) have fastening holes (8) through which pass the fastening screws for fitting the frame part to a wall or the like and that by means of a lock fitted to the frame are longitudinally displaceable slides (39, 40) running in the base (1) and which in the vicinity of the screw heads of the fastening screws (47) have recesses (49) which, as a function of the position, lock the frame element with the fastening screw or release same for hanging up or taking down.

6. Frame element according to one of the preceding claims, characterized in that the frame element has a low voltage lighting system (50) for which a metallic frame part or the metallic retaining strip (2) forms one of the two necessary conductors and that a lamp holder (50a), in which is received a socket (50b), is engaged on the retaining strip (2) and braces the base (1) by means of the locking elements (6, 13).

7. Frame element according to one of the preceding claims, characterized in that there is a frame channel (55) running in the longitudinal direction of the frame element and into which can be inserted mechanical and/or electrical components (56) and which is covered to the outside by a front panel (57).

8. Frame element according to one of the preceding claims, characterized in that the frame element forms the frame (58) for a piece of furniture (59), inserts (60) being fastenable to the locking elements (6).

9. Frame element according to one of the claims 1 to 7, characterized in that the frame element forms part of a display cabinet (67), an all-round frame element (62) or two frame elements (62, 63), connected to one another by their backs, form the display cabinet frame.

10. Frame element according to claim 9, characterized in that the two frame elements (62, 63) whose backs face one another are interconnected by means of an adapting piece (73).

11. Frame element according to one of the claims 1 to 7, characterized in that the frame element comprises an inner and an outer all-round frame (76, 77), the outer frame (77) forming a base frame and the inner frame (76) a retaining frame for retaining a painting (78) or the like and that both frames (76, 77) are interconnected by means of a back connecting plate (80).

## Revendications

1. Elément de cadre à fonctions multiples, avec une plinthe (1, 1a) comme support d'éléments porteurs (3, 4), et avec une baguette de maintien (2, 2a, 1b) présentant une face de maintien au-dessus de la plinthe (1, 1a) et des éléments porteurs (3, 4) pour presser les éléments porteurs (3, 4) contre la plinthe (1, 1a), la baguette de maintien (2, 2a, 1b) présentant une partie de crantage s'étendant vers le bas sensiblement perpendiculairement à la face de maintien, partie qui, en passant latéralement le long des faces frontales des éléments porteurs (3, 4), s'engage de manière amovible dans des éléments de crantage élastiques (6, 13), qui se lient par enfoncement à la baguette de maintien (2, 2a, 1b) et serrent ainsi les éléments porteurs (3, 4) entre la baguette de maintien (2, 2a, 1b) et la plinthe (1, 1a),
**caractérisé** en ce qu'un évidement (14, 15) est disposé dans la plinthe (1, 1a), les éléments de crantage élastiques (6, 13) présentent au moins une barrette de crantage (9) avec un ergot de crantage (10) et des éléments de palier de soutien (11, 16),
et les éléments de crantage élastiques (6, 13) sont disposés dans l'évidement (14, 15) en s'appuyant contre la plinthe (1, 1a) au moyen des éléments de palier de soutien (11, 16), et assemblent ainsi avec serrage la baguette de maintien (2, 2a, 1b) à la plinthe (1, 1a) au moyen de la barrette de crantage (9).

2. Elément de cadre selon la revendication 1, **caractérisé** en ce que des illustrations, passe-partout ou objets similaires à maintenir de différentes épaisseurs peuvent être serrés entre la baguette de maintien (1b) et la plinthe (1a) en utilisant un élément d'écartement (25) en forme de U.

3. Elément de cadre selon la revendication 2, **caractérisé** en ce que des éléments d'écartement (29) sont montés entre la baguette de maintien (2) et la plinthe (1), éléments qui maintiennent à distance les éléments porteurs superposés (27, 28), réalisés sous la forme de plaques de verre ou similaires.

4. Elément de cadre selon l'une des revendications précédentes, **caractérisé** en ce que l'élément de cadre forme un cadre entourant, auquel une paroi arrière (34) revêtue d'une couche réfléchissante est fixée au moyen d'éléments de fixation (36) qui s'engagent dans les éléments de crantage (6, 13).

5. Elément de cadre selon l'une des revendications précédentes, **caractérisé** en ce que les éléments de crantage (6) présentent des trous de fixation (8) que traversent des vis de fixation pour fixer l'élément de cadre à un mur ou similaire, et en ce que des coulisseaux (39, 40) s'étendant dans la plinthe (1) peuvent être déplacés longitudinalement au moyen d'un loquet monté sur le cadre et possèdent, dans la région des têtes des vis de fixation (47), des évidements (49) qui, selon la position, verrouillent l'élément de cadre à la vis de fixation ou l'en libèrent pour l'accrocher ou le décrocher.

6. Elément de cadre selon l'une des revendications précédentes, **caractérise** en ce que l'élément de cadre possède un éclairage à basse tension (50) pour lequel une partie de cadre métallique ou la baguette de maintien métallique (2) constitue un des deux conducteurs de courant nécessaires, et en ce qu'un support de douille (50a), dans lequel est reçue une douille (50b), est emboîté sur la baguette de maintien (2) et assemblé avec serrage à la plinthe (1) au moyen des éléments de crantage (6, 13).

7. Elément de cadre selon l'une des revendications précédentes, **caractérisé** en ce qu'est prévu un canal de cadre (55) s'étendant dans la direction longitudinale de l'élément de cadre, canal dans lequel peuvent être installées des pièces mécaniques et/ou électriques (56) et qui est recouvert vers l'extérieur par une plaque avant (57).

8. Elément de cadre selon l'une des revendications précédentes, **caractérisé** en ce que l'élément de cadre constitue le cadre (58) d'une partie de meuble (59), des éléments rapportés (60) pouvant être fixés sur les éléments de crantage (6).

9. Elément de cadre selon l'une des revendications 1 à 7, **caractérisé** en ce que l'élément de cadre constitue une partie d'une vitrine (67), un élément de cadre entourant (62) ou deux éléments de cadre (62, 63) mutuellement assemblés sur leurs faces arrière formant le cadre de la vitrine.

10. Elément de cadre selon la revendication 9, **caractérisé** en ce que les deux éléments de cadre (62, 63) tournés l'un vers l'autre par leurs faces arrière sont mutuellement assemblés à l'aide d'une pièce intermédiaire (73).

11. Elément de cadre selon l'une des revendications 1 à 7, **caractérisé** en ce que l'élément de cadre est constitué d'un cadre entourant intérieur (76) et d'un cadre entourant extérieur (77), le cadre extérieur (77) formant un cadre de base et le cadre intérieur (76) un cadre de maintien pour maintenir une peinture (78) ou similaire, et en ce que les deux cadres (76, 77) sont mutuellement assemblés au moyen d'une plaque d'assemblage arrière (80).
